# EUROPÄISCHE PATENTSCHRIFT

(11) **EP 0 729 538 B1**
(45) Veröffentlichungstag und Bekanntmachung des Hinweises auf die Patenterteilung: **10.03.1999**
(21) Anmeldenummer: 95900618.0
(22) Anmeldetag: 10.11.1994
(51) Int. Cl.: E04H 17/16

(54) **ZAUN FÜR EINFRIEDUNGS- UND BEGRENZUNGSZWECKE**
BOUNDARY OR ENCLOSURE FENCE
CLOTURE D'ENCEINTE ET DE DELIMITATION

(30) Priorität: 18.11.1993 DE 4339266
(43) Veröffentlichungstag der Anmeldung: 04.09.1996
(73) Patentinhaber: Lechtenböhmer, Hans, D-47441 Moers (DE)
(72) Erfinder: Lechtenböhmer, Hans, D-47441 Moers (DE)
(74) Vertreter: Palgen, Peter, Dr. Dipl.-Phys.
(86) Internationale Anmeldenummer: DE9401331
(87) Internationale Veröffentlichungsnummer: WO9514144

(56) Entgegenhaltungen:
- DE-U- 9 205 376
- FR-A- 2 264 149

## Beschreibung

Die Erfindung bezieht sich auf einen Zaun der dem Oberbegriff des Anspruchs 1 entsprechenden Art.

Ein solcher Zaun ist aus der EP 472 760 A1 bekannt. Die Gittertafeln umfassen bei dem bekannten Zaun Vertikalstäbe, an denen zu beiden Seiten auf gleicher Höhe Horizontalstäbe angebracht sind. Die Stäbe bestehen aus gerichteten Runddrähten aus Stahl von 4 bis 10 mm Durchmesser, die an den Kreuzungspunkten durch Widerstandsschweißung miteinander verbunden sind. Die Erfindung ist jedoch nicht an diese Ausbildung der Gittertafeln gebunden. Es können auch andere Querschnitte als Rundmaterial verwendet werden, und es können die paarweise angebrachten Horizontalstäbe durch Profilmaterial ersetzt sein, welches eine erhöhte Biegefestigkeit in einer Horizontalebene ergibt, zum Beispiel Stäbe mit einem Rechteckquerschnitt, mit einem U-Querschnitt oder dergleichen.

Die Pfosten können bei dem gattungsgemäßen Zaun aus einem Rechteck-Hohlprofil bestehen; in diesem Fall sind die Haken auf der Vorderseite des Hohlprofils angebracht. Die Pfosten können aber auch ihrerseits aus Gitterwerk bestehen; in diesem Fall sind die Haken durch eine nach vorne überstehende Verlängerung horizontaler Gitterstäbe des Pfostens gebildet. Die Haken umfassen bei der bekannten Ausführungsform einen horizontalen befestigten Schenkel und einen nach oben abgewinkelten freien Schenkel, dessen Abstand von der Vorderseite des Pfostens der äußeren Breite zweier auf gleicher Höhe benachbarter Horizontalstäbe der Gittertafeln entspricht. Die Gittertafeln werden mit den Horizontal stäben in die Haken eingehängt und anschließend durch Schrauben derart fixiert, daß ein Wiederherausnehmen der doppelten Horizontalstäbe bzw. der Gittertafeln aus den Haken verhindert ist. Bei einer Ausführungsform werden die freien Enden der Haken nach dem Einhängen der Gittertafeln über die Horizontalstäbe gebogen, um diese vertikal zu fixieren.

Die bekannte Art der Verbindung der Gittertafeln mit den Pfosten ist zwar einfach, hat aber Nachteile. Ein Nachteil besteht darin, daß nicht gewährleistet ist, daß die Horizontalstäbe unter Spannung festgehalten sind. Sie haben auf den Haken senkrecht zur Zaunfläche noch etwas Spiel, was bedeutet, daß unter dem Einfluß des Windes eintretende Vibrationen zu unangenehmen Schwirrgeräuschen führen. Das gleiche gilt, wenn zum Beispiel ein Ball auf die Gittertafel auftrifft.

Bei der Ausführungsform, bei der die Fixierung durch Verbiegung der freien Schenkel der Haken erfolgt, ist der Korrosionsschutz der Gittertafeln gefährdet. Diese sind über viele Jahre der Witterung ausgesetzt und entsprechend sorgfältig korrosionsgeschützt, zum Beispiel durch eine Verzinkung und eine darübergelegte Kunststoff-Pulverbeschichtung. Diese Korrosionsschutzmaßnahmen leiden, wenn die nach oben gerichteten freien Schenkel der Haken gegen die Vorderseite des Pfostens hin umgebogen werden, sei es mit einem Werkzeug, sei es, was in der Praxis nicht ausgeschlossen werden kann, mit einem Hammer. Hierbei treten erhebliche Dehnungen der Beschichtung auf, die deren Dehnungsfähigkeit und Haftung überfordern und zu lokalen Rissen und Durchbrechungen sowie Ablösungen der Beschichtungen Anlaß sind. Diese Stellen sind Ausgangspunkt für Korrosion und kaum wirksam zu reparieren.

Der Erfindung liegt die Aufgabe zugrunde, einen gattungsgemäßen Zaun so auszugestalten, daß die Befestigung verbessert ist und die Gittertafeln an den Pfosten geräuschfrei gehalten sind.

Diese Aufgabe wird durch die in Anspruch 1 wiedergegebene Erfindung gelöst.

Es wird also bei der Erfindung nicht einfach die Gittertafel vertikal abgestützt und gegen vertikale Verlagerung fixiert, sondern es erfolgt bei der vertikalen Verlagerung der Gittertafeln gegenüber den Haken durch die an diesen ausgebildete Schräge gleichzeitig eine Verlagerung der Gittertafeln senkrecht zu ihrer Fläche gegen die Pfosten, so daß sie nicht einfach nur vorgehängt, sondern auch senkrecht zu ihrer Fläche verspannt sind. Es ist also in dieser Richtung kein Spiel mehr vorhanden, so daß Geräusche durch den Wind, beim Anprall von Bällen usw. vermieden sind. Wichtig ist, daß diese Verbesserung ohne die Anwendung einzeln zu montierender Befestigungselemente wie Schrauben oder dergleichen erzielt werden. Dies verringert den Aufwand für den Zaun erheblich.

Die Haken haben eine gewisse Elastizität, so daß etwaige Fertigungstoleranzen der Gittertafeln und auch der Haken ausgeglichen werden können. Wenn also ein Haken zum Beispiel mit seiner Schräge der Vorderseite des Pfostens zu dicht benachbart ist, wird er unter elastischer Verformung beim vertikalen Verlagern etwas von dem Pfosten weggedrückt, so daß sich die Vergleichmäßigung der Anlage über die Höhe der Gittertafel und eine gleichmäßige Verspannung auf der ganzen Höhe einstellen.

Mit dem Ausdruck "Schräge" soll nicht nur der Fall gemeint sein, daß die Haken auf der wirksamen Seite ihres "schrägen" Hakenschenkels geradlinig verlaufen; auch in einer gewissen Krümmung verlaufende Hakenschenkel sollen erfaßt sein, sofern die generelle Verlaufrichtung die beschriebene Funktion der keilartigen Verspannung ermöglicht.

Eine Schräge ist für sich genommen auch bei dem Zaun nach dem DE-U- 92 05 376 vorhanden, jedoch nicht an dem Zaunpfosten, sondern im oberen Bereich der Außenseite eines sich der Höhe nach vor dem Zaunpfosten erstreckenden Klemmbügels. Sie ist an einem winklig nach oben gerichteten Haltestift ausgebildet, der nach dem Anbringen der Gittermatte eingesteckt wird, um die Gittermatte an einem Herausrutschen nach unten zu hindern. Der Haltestift hat nicht die Funktion, die Gittermatte keilartig gegen den Pfosten zu verspannen.

Auch aus der FR-A- 2 264 149 gehen Schrägen hervor, die jedoch nicht an am Pfosten angebrachten Haken, sondern an einem vertikalen, zur Zaunfläche senkrechten Steg in Gestalt schräger Einschnitte vorgesehen sind. Diese Ausführungsform verspannt nicht die Gittertafeln keilartig gegen den Zaunpfosten und setzt außerdem einen über die Zaunfläche nach vorn überstehenden Steg voraus, der zu Verletzungen führen kann.

Die Erfindung kann in zwei Ausführungsformen verwirklicht werden.

Die erste Ausführungsform ist Gegenstand des Anspruchs 2. Es ist hier also ein zusätzliches Vorhängeprofil vorgesehen, welches entweder selbst mit den Schrägen an den Haken zusammenwirkt, indem diese in Lochungen des Vorhängeprofils eingreifen, oder welches die Haken trägt, damit diese mit dem Pfosten zusammenwirken.

Die Erfindung ist zwar bereits verwirklicht, wenn sich das Vorhängeprofil nur über einen Teil der Höhe des Pfostens erstreckt, doch ist bei dem bevorzugten Ausführungsbeispiel das Vorhängeprofil auf der ganzen Höhe des Pfostens vorgesehen. Diese Ausgestaltung ist insbesondere deshalb von Vorteil, da die Gittertafeln durch Betätigung des Niederhalters gleichzeitig über ihre gesamte Höhe verklemmt werden, wodurch jegliche durch Relativbewegungen zwischen den Pfosten und den Gittertafeln hervorgerufene Klappergeräusche vermieden werden.

Die alternative Ausführungsform ist Gegenstand des Anspruchs 3 und kommt ohne zusätzliches Vorhängeprofil aus. Hierbei wirkt die Gittertafel selbst mit der Schräge an am Pfosten angebrachten Haken zusammen, bzw. es sind die Haken an der Gittertafel ausgebildet, die dann unmittelbar am Pfosten angreifen.

Wenn die Verspannung der Gittertafel am Pfosten durch das Abgleiten über die Schräge und die gleichzeitige Verlagerung in der Vertikalen und senkrecht zur Zaun- bzw. Gittertafelfläche erzielt werden soll, besteht die weitergehende Aufgabe, die einmal erreichte Verspannung dauerhaft aufrechtzuerhalten.

Hierzu kann ein Halteelement gemäß Anspruch 4 vorgesehen sein, welches auch an der Erzielung der Verspannung, d.h. an der vertikalen Verlagerung des Vorhängeprofils bzw. der Gittertafel zumindest mitwirken kann (Anspruch 5).

Die Ansprüche 6 und 7 geben alternative Anbringungsrichtungen der Haken wieder.

Gemäß Anspruch 8 können die Haken an der Vorderseite des Pfostens befestigt sein.

Die an den Pfosten hierfür erforderlichen Gestaltungen sind geringfügig. Die Haken brauchen lediglich an dem Pfostenprofil auf der Vorderseite per Bolzenschweißung angebracht zu werden. Es entfällt zum Beispiel das Anbringen von Anschweißmuttern oder Einpreßmuttern und dergleichen, wie es bei einer Befestigung der Gittertafeln mittels Schrauben erforderlich wäre. Bei einer Ausführungsform mit nach oben weisendem freien Schenkel des Hakens können die Gittertafeln mit einem Handgriff in die Haken eingehängt werden. Es wird dann entweder ein Vorhängeprofil oder die Gittertafel selbst durch Betätigen des Niederhalters, gegebenenfalls unterstützt durch den einen oder anderen Hammerschlag, vertikal verlagert und dabei gleichzeitig gegen den Pfosten gedrückt. Damit ist die Befestigung der Gittertafeln unter Verspannung bereits erreicht.

Die Haken können aber auch an der Rückseite des Vorhängeprofils befestigt sein (Anspruch 9).

Die Haken greifen hierbei in Lochungen an der Vorderseite des Pfostenprofils ein. Diese Ausführungsform hat den Vorteil, daß das Vorhängeprofil besonders flach sein kann, da nunmehr die freien Enden der Haken beim Festziehen des Niederhalters in den Querschnitt des Pfostens eindringen. Der Materialaufwand dieser Ausführungsform ist reduziert.

Bei Ausführungsformen, bei denen das Vorhängeprofil bzw. die Gittertafel bei der Verspannung nach unten zu verlagern ist, ist das Halteelement als Niederhalter ausgebildet, der die beiden genannten Elemente gegenüber dem Pfosten nach unten drückt (Anspruch 10).

Ansprüche 11 bis 15 geben weitere bauliche Ausgestaltungen des Haltelements wieder.

Die Ausgestaltung des Halteelements als Formteil (Anspruch 15), welches aus Metall oder Kunststoff durch Gießen, Pressen oder Spritzen hergestellt ist, eröffnet Möglichekeiten der Formgestaltung, die dem Halteelement gleichzeitig ein dekoratives Aussehen verleihen.

Bei der Bemessung und Anordnung nach Anspruch 16 ist sichergestellt, daß, wenn ein plattenförmiger Niederhalter auf der Oberseite des Pfostens aufliegt, auch gleichzeitig die Verspannung der Gittertafeln erreicht ist. Auf diese Weise ist eine Art Anschlag gebildet, der zur Folge hat, daß den den Niederhalter auf die Oberseite des Pfostens ziehenden Kräften keine so große Aufmerksamkeit geschenkt werden muß.

Zur Aufbringung der das Vorhängeprofil bzw. die Gittertafeln niederdrückenden Kraft kann mindestens eine vertikale, am Pfosten angreifende Schraube vorgesehen sein, mittels derer die Verspannung vorgenommen wird (Anspruch 17).

Das Gewinde für die Schraube kann beispielsweise durch eine auf der Innenwandung eines aus einem Hohlprofil bestehenden Pfostens angeschweißte Mutter bereitgestellt werden (Anspruch 18).

Eine aus einer ganzen Reihe von Gründen wie Spannbarkeit, Stapelbarkeit, gute Ansatzfläche für das Anschweißen der Haken bzw. Vorhandensein eines ausreichenden Innenvolumens zur Aufnahme der freien Enden der Haken und auch wegen des ruhigen glatten Aussehens bevorzugte Ausführungsform des Pfostens ist diejenige eines Rechteck-Hohlprofils (Anspruch 19).

Hierbei empfiehlt es sich, daß auch das Vorhängeprofil ein Rechteck-Profil ist (Anspruch 20). Dieses kann ein Rechteck-Hohlprofil sein, wenn die Haken in den Innenraum eintreten sollen, oder ein massives Rechteck-Profil, d.h. ein Flachstahl.

Die genannten Vorzüge des Rechteck-Hohlprofils sind dann auch beim Vorhängeprofil vorhanden. Außerdem ergänzen sich die beiden Rechteckformen am ehesten zu einer einheitlichen, einen ruhigen und soliden Eindruck vermittelnden Gestalt. Andere Querschnittsformen wie zum Beispiel halbrunde Hohlprofile sind aber nicht ausgeschlossen.

Bei einem Rechteckprofil als Vorhängeprofil braucht dieses nur flach zu sein. Selbst bei der Ausbildung als Hohlprofil muß ja lediglich genügend Platz im Innern des Profils für den Eintritt der Haken vorgesehen sein. Ein solches Profil sollte gemäß Anspruch 21 "flach" vor die Vorderfläche des Pfostens gesetzt werden und, was auch für andere Querschnitte des Vorhängeprofils zutrifft, die gleiche Breite wie der Pfosten haben (Anspruch 22).

Für eine am oberen Ende des Pfostens angreifende Schraube zur Betätigung eines Niederhalters für die Gittertafel bzw. das Vorhängeprofil kann statt einer Mutter eine Haltestückkonstruktion gemäß Anspruch 23 vorgesehen sein.

Ein solches Haltestück ist einfach herstellbar und stützt sich formschlüssig am oberen Ende des Pfostens in dessen Bohrung mit dem zapfenartigen Ansatz ab.

Das das Halteelement bildende plattenförmige Bauteil kann gemäß Anspruch 24 eine Lochung aufweisen, die von einer am oberen Ende des Vorhängeprofils bzw. der Gittertafel angreifenden Schraube durchgriffen ist.

Das Halteelement ist hierbei auf der Oberseite des Pfostens befestigt und dient zum Hochziehen des Vorhängeprofils bzw. der Gittertafel, die zu diesem Zweck gemäß Anspruch 25 gestaltet sein können.

In einer ersten im Anspruch 26 wiedergegebenen Ausführungsform der Erfindung ist an jedem Pfosten bzw. an jedem Vorhängeprofil nur eine Reihe vertikal übereinanderliegender Haken vorgesehen, auf denen die Ränder benachbarter Gittertafeln aufliegen. Die Gittertafeln überdecken sich hierbei in einem vertikalen Randbereich. Dies kommt insbesondere in Betracht, wenn die Gittertafeln vertikale Einfachstäbe und horizontale Doppelstäbe auf beiden Seiten der vertikalen Einfachstäbe aufweisen. Hierbei können in einem vertikalen Randbereich die vorderen Horizontalstäbe der einen Gittertafeln, in der benachbarten Gittertafel die hinteren Horizontalstäbe weggelassen sein. Wenn sich diese Randbereiche überdecken, ist die Gesamtdicke der Gitterstruktur auch in dem Überdeckungsbereich nicht größer als im freien Gitterbereich, wo sie im wesentlichen durch dreidrahtigen bestimmt ist. Das Gitterwerk hat bei der genannten Ausführungsform also überall im wesentlichen die gleiche Dicke.

Eine andere in Betracht kommende Ausführungsform ist für an den vertikalen Rändern stumpf aneinanderstoßende Gittertafeln vorgesehen (Anspruch 27).

Hierbei sind zwei nebeneinanderliegende Reihen vertikal übereinanderliegender Haken vorhanden, wobei die eine Gittertafel mit ihrem vertikalen Rand in die ihr zugewandten Haken, die andere Gittertafel mit ihrem vertikalen Rand in die anderen Haken eingreift.

Nicht immer ist das Gelände, auf welchem der Zaun aufgestellt wird, exakt horizontal. Auch ist es nicht immer erwünscht, daß der untere Rand der Gittertafeln stets in der gleichen Höhe über dem Boden liegt.

Die Ausgestaltung nach Anspruch 24 erleichtert eine Anpassung in den genannten Fällen. Wenn der Zaun an einer Steigung errichtet werden muß, kann die Steigung bewältigt werden, indem aufeinanderfolgende Gittertafeln stufenförmig höhenversetzt zueinander angeordnet werden. Die Stufen brauchen bei der verkleinerten Teilung der Haken nicht gleich der vertikalen Teilung der Gittertafeln zu entsprechen. Dies gilt natürlich auch für die Anbringung von Gittertafeln in flachem Gelände, jedoch in unterschiedlichen Höhen.

Wie bereits erwähnt, umfaßt die Erfindung zwei grundsätzliche Ausführungsformen, nämlich mit und ohne Vorhängeprofil.

Die letztgenannte Ausführungsform kann insbesondere in der in Anspruch 29 beschriebenen Weise verwirklicht werden.

Die Haken sind hierbei am Pfosten angebracht. Die Gittertafel wird vertikal verlagert, insbesondere auf nach oben weisende Haken aufgelegt und nach unten verlagert. Dadurch ergibt sich mit einfachsten Mitteln eine gleichzeitige Festlegung an sämtlichen Festlegungsstellen.

Eine wichtige Ausgestaltung bei einer derartigen Ausführungsform ist in Anspruch 30 wiedergegeben.

Die Formung der freien Schenkel der am Pfosten angebrachten Haken zu einer Öse vermindert auf einfachste Weise das Verletzungsrisiko. Das freie Ende der Öse kann dabei schräg verlaufen und die die Verspannung bewirkende Schräge bilden (Anspruch 31).

Diese Ausführungsform hat den Vorteil, daß die Schräge eine gewisse Elastizität aufweist und Toleranzen der Hakenausbildung und -anbringung ausgeglichen werden können. Es ist also ohne übermäßigen Kraftaufwand bei dieser Ausführungsform zu erreichen, daß an sämtlichen Festlegungsstellen ungeachtet der Toleranzen eine federnde Verspannung der Gittertafel gegen den Pfosten vorliegt.

Besonders bei dieser Ausführungsform, bei der also Haken und Horizontal stäbe der Gittertafel unmittelbar zusammenwirken, jedoch nicht ausschließlich bei dieser Ausführungsform, kann das Halteelement eine an dem Haken und den mit diesem zusammenwirkenden Horizontalstäben angreifende Klemmschelle sein (Anspruch 32), die Horizontalstäbe und Haken vertikal gegeneinanderzieht.

Ebenso wie die Haken bei der Ausführungsform mit Vorhängeprofil wahlweise am Pfosten oder an dem Vorhängeprofil angebracht sein können, ist auch die Ausführungsform von Bedeutung, bei der die Haken an der Gittertafel angebracht sind und in eine Lochung in der Vorderwandung eines aus einem Hohlprofil bestehenden Pfostens eingreifen (Anspruch 33).

Wie bereits erwähnt, können die die Schräge bildenden Hakenschenkel geradlinig oder auch gekrümmt verlaufen, solange bei der Relativbewegung längs des Pfostens gleichzeitig die Andrückung gegen den Pfosten eintritt (Ansprüche 34 und 35).

Für die Erfindung sind nicht nur die Merkmale der in den einzelnen Ansprüchen genannten Merkmale je für sich, sondern auch beliebige Kombinationen dieser Merkmale untereinander wesentlich.

In der Zeichnung sind Ausführungsbeispiele der Erfindung dargestellt.
Fig. 1 zeigt eine perspektivische Ansicht des erfindungsgemäßen Zauns;
Fig. 2 zeigt einen Ausschnitt aus Fig. 1 mit abgenommenem Vorhängeprofil;
Fig. 3 zeigt eine perspektivische Teilansicht der Anbringung der Gittertafeln an dem Zaunpfosten bei abgenommenem Vorhängeprofil;
Fig. 4 zeigt eine Seitenansicht des oberen Endes eines Zaunpfostens, teilweise im Schnitt;
Fig. 5 zeigt eine Ansicht gemäß Fig. 4 von rechts, teilweise im Schnitt;
Fig. 6 zeigt eine andere Ausführungsform der Befestigung des Niederhalters;
Fig. 7 zeigt eine Seitenansicht eines als Formteil ausgebildeten Niederhalters, teilweise im Schnitt;
Fig. 8 zeigt eine Ansicht gemäß Fig. 7 von links;
Fig. 9 zeigt eine Ansicht einer weiteren Ausführungsform des Niederhalters in einer Fig. 4 entsprechenden seitlichen Darstellungsweise, wobei am oberen und unteren Teil der Darstellung zwei verschiedene Ausführungsformen der Haken und des Vorhängeprofils eingezeichnet sind;
Fig. 10 bis 13 zeigen verschiedene Ausführungsformen eines Pfostens mit montiertem Vorhängeprofil in einer Ansicht von oben;
Fig. 14 zeigt eine Seitenansicht einer weiteren Ausführungsform eines Zaunpfostens mit Niederhalter, wobei in der Zeichnung im oberen und unteren Teil verschiedene Haken- und Vorhängeprofilanordnungen dargestellt sind;
Fig. 15 zeigt eine teilweise Seitenansicht eines aus Gittermaterial bestehenden Pfostens;
Fig. 16 zeigt eine Ansicht gemäß Fig. 15 von rechts;
Fig. 17 zeigt einen Horizontalschnitt nach der Linie XVII-XVII in Fig. 15;
Fig. 18 zeigt eine teilweise Seitenansicht einer weiteren Ausführungsform.

Von dem in Fig. 1 als Ganzes mit 100 bezeichneten Zaun sind in Fig. 1 zwei Zaunpfosten 10 erkennbar, zwischen denen sich rechteckige Gittertafeln 20 erstrecken, die die Zaunfläche bilden und an ihren vertikalen Rändern an den Zaunpfosten 10 festgespannt sind.

Wie aus Fig. 3 ersichtlich ist, bestehen die Gittertafeln 20 aus vertikalen Gitterstäben 1 und paarweise in gleicher Höhe auf beiden Seiten derselben angeordneten horizontalen Gitterstäben 2, die die Gittertafel 20 versteifen. Die Gitterstäbe 1 und 2 sind an den Kreuzungsstellen miteinander auf einer Gitterschweißmaschine durch Widerstandsschweißung verbunden. Die Gittertafel 20 wird im Anschluß an den Schweißvorgang den üblichen Maßnahmen zum Korrosionsschutz wie Verzinkung und/oder Pulverbeschichtung unterzogen.

Aus Fig. 3 ist ersichtlich, daß in dem dem Pfosten 10 benachbarten Randbereich der rechten Gittertafel 20 die jeweils hinteren Horizontalstäbe 2' etwas kürzer sind als die vorderen Horizontalstäbe 2", die am linken Rand der rechten Gittertafel alleine mit dem letzten dortigen Vertikalstab 1' verbunden sind. Bei der in Fig. 3 linken Gittertafel 20 sind die Verhältnisse umgekehrt. Die jeweils verkürzten Horizontalstäbe 2' sind hier die vorderen Horizontalstäbe und die längeren Horizontalstäbe 2" die hinteren Horizontalstäbe, die an ihrem freien Ende alleine mit einem dortigen Vertikalstab 1" verbunden sind. Die Gittertafeln 20,20 überlappen sich mit ihren vertikalen Rändern derart, daß der zu der rechten Gittertafel 20 gehörende Vertikalstab 1' gemäß Fig. 3 links von dem zu der linken Gittertafel 20 gehörenden Vertikalstab 1" liegt. In dem Überlappungsbereich besteht die Gesamtdicke der Anordnung ebenso wie in dem freien Bereich der beiden Gittertafeln 20 aus den beiden Horizontalstäben 2' und 2" und den dazwischengelegenen Vertikalstäben 1' bzw. 1"

Wie aus Fig. 3 zu entnehmen ist, sind auf der ebenen Vorderfläche 10' des durch ein Rechteck-Hohlprofil (zum Beispiel 40 x 60 x 2 mm) gebildeten Pfostens 10 in einer Reihe jeweils in der Mitte der Vorderflächen 10' übereinanderliegende Haken 3 vorgesehen, die mittels Bolzenschweißung stumpf auf die Vorderfläche 10 aufgeschweißt sind. In dem Ausschnitt der Fig. 3, d.h. im unteren Bereich des Pfostens 10, stimmt die vertikale Teilung der Haken 3 mit der der Gittertafeln 20 überein, d.h. es ist für jedes Paar von Horizontalstäben 2,2 ein Haken 3 in passender Höhe vorgesehen. Die Teilung der Gittertafeln 20 kann beispielsweise 200 mm in der Höhe und 50 mm in der Horizontalen betragen.

In dem in Fig. 3 wiedergegebenen Zustand sind die Gittertafeln 20 auf die Haken 3 noch lediglich aufgelegt. Die Befestigung der Gittertafeln 20 an den Pfosten 10 erfolgt bei diesem Ausführungsbeispiel mittels Vorhängeprofilen 30, die ebenfalls als Rechteck-Hohlprofile (zum Beispiel 20 x 40 x 2 mm) ausgebildet sind und mit der Flachseite deckend vor den Pfosten 10 angeordnet sind. Die Vorhängeprofile 30 erstrecken sich über die gesamte Höhe der Pfosten 10. Die Vorhängeprofile 30 dienen dazu, die Gittertafeln 20 auf der Vorderfläche 10' der Pfosten 10 zu verspannen.

Zu diesem Zweck sind die Vorhängeprofile 30 auf der Rückseite mit Lochungen 4 versehen, die sich an den Stellen der Haken 3 befinden. In Fig. 2 ist ein Vorhängeprofil 30 lose gegen eine Gittertafel 20 gelehnt. Die Lochungen 4 finden sich nur auf der in montiertem Zustand der Vorderfläche 10' des Pfostens 10 zugewandten Seite, während die übrigen drei Seiten des Vorhängeprofils 30 unversehrt und glatt sind. Nur diese glatten Seiten sind für den Betrachter erkennbar, der ansonsten keine Befestigungsmittel sieht, wie sich aus Fig. 1 ersehen läßt.

Die Funktion des Vorhängeprofils 30 ist in Fig. 4 erläutert. Die Haken 3 stehen von der Vorderfläche 10' des Pfostens 10 vor. Sie bestehen aus einem senkrecht zu der Vorderfläche 10' sich erstreckenden befestigten, d.h. an dem Ende B angeschweißten Schenkel 3' und einem abgebogenen, in dem Ausführungsbeispiel schräg nach oben weisenden freien Schenkel 3", auf dessen der Vorderfläche 10' des Pfostens 10 zugewandter Oberseite eine Schräge 5 gebildet ist. Die Schräge 5 nähert sich also von dem Ende E des freien Schenkels 3" hinweg gegen den befestigten Schenkel 3' hin der Vorderseite 10' des Pfostens 10. Die in der Rückseite 30' des Vorhängeprofils 30 vorgesehenen Lochungen 4 sind groß genug, daß nach dem Auflegen der Gittertafeln auf die Haken 3 bzw. deren horizontale Schenkel 3' die schräg nach oben weisenden Schenkel 3" ohne Schwierigkeiten in das Innere des hohlen Vorhängeprofils 30 eingeführt werden können. Der obere Lochungsrand 6 liegt dabei auf der Schräge 5 auf. Bei einer das Vorhängeprofil 30 nach unten drückenden Kraft gleitet der Lochungsrand 6 über die Schräge nach unten und gleichzeitig gegen die Vorderfläche 10 hin ab. Beim Niederdrücken wird also das Vorhängeprofil 30 gleichzeitig gegen den Pfosten 10 verlagert, so daß die Gittertafeln 20,20 mit ihren einander benachbarten vertikalen Rändern zwischen der Vorderfläche 10' des Pfostens 10 und der Rückseite 30' des Vorhängeprofils 30 festgeklemmt werden. Da sich das Vorhängeprofil 30 vorzugsweise über die gesamte Länge des Pfostens 10 erstreckt, wird die Gittertafel über ihre gesamte Höhe zwischen dem Pfosten 10 und dem Vorhängeprofil eingeklemmt, wodurch Klappergeräusche vermieden werden.

Die Schrägen 5 der Haken 3 müssen nicht, wie in den meisten Ausführungsbeispielen und insbesondere in Fig. 4 dargestellt, geradlinig verlaufen. In Fig. 6 ist ein nach oben gebogener Hakenschenkel 3"' zu sehen, dessen "Schräge" 5 nach oben gekrümmt ist. Die verkeilende Wirkung an dem Lochungsrand 6 tritt hier ebenfalls ein. Es kommt nur darauf an, daß der Lochungsrand 6 lokal auf eine Gegenfläche der richtigen Winkellage trifft, um beim Niederdrücken des Vorhängeprofils 30 gleichzeitig die Andrückung gegen den Pfosten 10 zu erzeugen. Dies betrifft die Fälle, in denen bewußt ein runder Hakenschenkel 3"' angeschweißt wird, ebenso wie Fälle, in denen gerade Hakenschenkel 3" wie in Fig. 4 zwar angestrebt waren, aber aufgrund fabrikatorischer Schwierigkeiten etwas gekrümmt geraten sind. Solange die generelle Richtung stimmt, sind alle diese Ausführungsformen brauchbar. Dies gilt für alle gezeigten Bauformen des Zauns.

Um das Niederdrücken des Vorhängeprofils 30 zu bewerkstelligen bzw. eine niedergedrückte Position des Vorhängeprofils 30 zu fixieren, ist ein entsprechendes Halteelement in Gestalt eines Niederhalters 7 vorgesehen, der aus einer rechteckigen Blechplatte 7' besteht, deren Ränder 7" nach unten abgewinkelt sind. Die rechteckige Blechplatte 7' überdeckt gerade den Grundriß des Pfostens 10 und des davor angebrachten Vorhängeprofils 30, wobei die Ränder 7" beide anliegend außen umgreifen. In dem Ausführungsbeispiel der Fig. 4 und 5 ist im Innern des Pfostens 10 an dessen die Vorderfläche 10' bildender Wandung eine Mutter 8 angeschweißt, in die eine Schraube 9 eindrehbar ist, die den Niederhalter 7 von oben gegen das obere Ende des Pfostens 10 niederzieht und dabei gleichzeitig das Vorhängeprofil 30 nach unten drückt. Die Bemessung der Haken 3 ist so getroffen, daß, wenn die Anlage auf dem oberen Ende des Pfostens erreicht ist, auch die vertikalen Ränder der Gittertafeln 20,20 zwischen der Vorderfläche 10' des Pfostens 10 und der Rückseite 30' des Vorhängeprofils 30 optimal verspannt sind. Die Schräge 5 des nach oben und außen abgewinkelten Schenkels 3" schließt in dem Ausführungsbeispiel mit der Horizontalen einen Winkel von etwa 60° ein. Die Länge des Schenkels 3' des Hakens 3 muß so bemessen sein, daß sie etwas geringer als die Dicke der Gittertafeln 20,20 ist, so daß also die Rückseite 30' des Vorhängeprofils 30 schon an der Vorderseite des vorderen horizontalen Gitterstabes 2" anliegt, bevor der oberen Lochungsrand 6' die Höhe der Oberseite des zur Vorderfläche 10' senkrechten Schenkels 3' erreicht hat. Es muß also noch eine durch die Schräge bewirkte Verlagerung des Vorhängeprofils 30 gegen den Pfosten 10 hin stattfinden können, wenn die erste Berührung der Rückseite 30' mit den Horizontalstäben 2" eingetreten ist.

In Fig. 3 ist ersichtlich, daß die Haken 3 zwischen den endständigen Vertikalstäben 1',1" der Gittertafeln 20 hindurchgreifen. Beide Gittertafeln 20 sind auf diese Weise gegen horizontales Fortziehen von dem Pfosten 10 festgelegt. Es ist hierbei nur eine Reihe vertikal übereinanderliegender Haken 3 in der Mitte der Vorderfläche 10' vorgesehen, wie es auch in der oberen Hälfte der Fig. 5 dargestellt ist.

Bei einer alternativen Ausführungsform sind, wie aus der unteren Hälfte der Fig. 5 ersichtlich, jeweils zwei Haken 3 nebeneinander auf gleicher Höhe vorgesehen, die an den vertikalen Rändern stumpf gegeneinanderstoßender Gittertafeln angreifen, von denen jeweils nur ein Horizontaldraht 2"' und ein endständiger Vertikaldraht 1" angedeutet ist. Es versteht sich, daß das Vorhängeprofil 30 in solchen Fällen auf seiner in Fig. 5 nicht erkennbaren Rückseite jeweils zwei nebeneinanderliegende Lochungen 4 aufweist.

Fig. 6 zeigt eine Ansicht des oberen Endes des Pfostens 10 entsprechend Fig. 4, wobei aber die Schraube 9 für den Niederhalter 7 nicht an einer an dem Pfosten 10 verschweißten Mutter, sondern in der Gewindebohrung eines Haltestücks 11 angreift, welches aus einem abgewinkelten Flacheisen besteht, welches an dem der Abwinklung 11' gegenüberliegenden Ende einen mittig vorstehenden zapfenartigen Ansatz 31 besitzt, der in eine Querbohrung 32 des Pfostens 10 eingreift. Der Abstand des oberen Randes der Querbohrung 32 vom oberen Ende des Pfostens 10 und die Höhe der Abwinklung 11' stimmen überein, so daß die Schraube 9 bei auf dem ebenen Ende des Pfostens 10 aufliegender Blechplatte 7' in der aus Fig. 6 ersichtlichen Weise das Haltestück 11 in der nahe der die Vorderseite 10' bildenden Wandung des Pfostens 10 gelegenen Gewindebohrung 33 senkrecht durchgreifen kann und keine Zwängungen auftreten.

Der Niederhalter 17 der Fig. 7 und 8 besteht aus einem Aluminiumgußteil, welches einen dem Grundriß des Pfostens 10 und des vorgehängten Vorhängeprofils 30 überdeckenden plattenförmigen Teil 17' und nach unten vorspringende Ränder 17" umfaßt, die den Pfosten 10 und das Vorhängeprofil 30 außen anliegend umgreifen. Durch die Gestaltungsfreiheit beim Guß oder ähnlichen Formungsverfahren kann dem Niederhalter 17 eine dekorative Erscheinung und auch eine besondere Widerstandsfähigkeit verliehen werden, die es gestattet, zum Niederdrücken des Vorhängeprofils 30 außer nur allein die Schraube 9 auch einen Hammerschlag zu Hilfe zu nehmen. Die Schraube 9 durchgreift den plattenförmigen Teil 17' in einer Bohrung 12.

In Fig. 9 ist eine weitere Ausführungsform eines erfindungsgemäßen Zaunes dargestellt, bei welcher der Niederhalter 7 aus einem plattenförmigen Bauteil 33 besteht, welches am oberen horizontalen Ende 30" des Vorhängeprofils 30 angeschweißt ist. Das Niederziehen des so geformten Niederhalters 7 erfolgt entsprechend dem in den Fig. 4 und 5 dargestellten und weiter oben beschriebenen Ausführungsbeispiel mittels einer Schraube 9, welche in eine an der Innenseite der Vorderwandung des Pfostens 10 angeschweißte Mutter 8 eingreift. Auch bei diesem Ausführungsbeispiel wird also durch Anziehen der Schraube 9 auf das Vorhängeprofil 30 eine nach unten gerichtete Kraft ausgeübt. Die Haken 3 können dann, wie im oberen Teil von Fig. 9 dargestellt, nach oben abgewinkelt und an dem Träger angeschweißt sein oder, wie im unteren Teil von Fig. 9 dargestellt, nach unten abgewinkelt und an dem - hier als massives Rechteckprofil, d.h. als Flachstahlabschnitt ausgestalteten - Vorhängeprofil 40 angeschweißt sein. Die Lochungen 4 sind dann in den Pfosten 10 eingearbeitet.

In den Fig. 10 bis 13 sind verschiedene mögliche Ausführungsformen des Pfostens 10 und des Vorhängeprofils 30 im horizontalen Querschnitt dargestellt. Gemäß Fig. 10 und 11 ist der Pfosten 10 wieder aus einem Rechteck-Hohlprofil hergestellt. Fig. 12 zeigt einen Pfosten 10" aus einem massiven T-Profil, wobei die Haken 3 entweder an dem Querbalken des "T" befestigt sind (wie in Fig. 12 dargestellt) oder auch an dem Steg des "T". Auch ist eine Ausgestaltung des Pfostens 10"' als Gitterelement möglich (Fig. 13), welches aus zwei Paar gegenüberliegender Vertikalstäbe 34,34' besteht, wobei zwischen den Paaren horizontale Querstäbe 35 angeordnet sind, die fest mit den Vertikalstäben verbunden sind. Zur Vorderseite 10' des Pfostens 10"' hin stehen die Querstäbe 35 über die Vertikalstäbe 34,34' hinaus und sind vertikal abgewinkelt, so daß ihre vorstehenden Teile 35' die Haken 3 bilden.

Ferner sind in den Fig. 10 bis 13 verschiedene Ausführungsformen von Vorhängeprofilen dargestellt, die jeweils mit den verschiedenen Pfosten 10, 10",10"' auch in anderen als in der Zeichnung dargestellten Kombinationen verwendbar sind. In Fig. 10 wird das Vorhängeprofil 30 von einem flachen Rechteck-Hohlprofil 36 gebildet, welches in einer dem Pfosten zugewandten Wandung die Lochungen zur Aufnahme der Haken aufweist. Diese Ausführungsform entspricht also den Fig. 4 bis 6 und Fig. 9. Es ist jedoch ebenfalls möglich - wie in Fig. 11 und 12 dargestellt - als Vorhängeprofil 30 ein C-Profil 37,37' zu verwenden, dessen seitliche Kanten 38,38' um mindestens 180° nach vorn umgebogen sind, so daß die freien Enden E der Haken 3 nicht über die vordere Begrenzungsfläche des Vorhängeprofils 37,37' überstehen. Auch ist, wie in Fig. 13 dargestellt, eine rohrförmige Ausbildung 39 des Vorhängeprofils einsetzbar.

In Fig. 14 ist im oberen Teil der Abbildung ein Ausführungsbeispiel des erfindungsgemäßen Zaunes dargestellt, bei dem die Haken 3 an dem als massive Flachstahlabschnitt ausgestalteten Vorhängeprofil 40 befestigt sind. Die Lochungen 4 sind in die Pfosten 10 eingearbeitet. Als Halteelement dient bei dieser Ausführungsform ein am horizontalen oberen Ende des Pfostens 10 angeschweißtes plattenförmiges Bauteil 41, welches wiederum den Grundriß des Pfostens 10 und des Vorhängeprofils 40 überdeckt. In dem über die Vorderseite 10' des Pfostens 10 überstehenden Bereich 41' weist das plattenförmige Bauteil eine Bohrung 42 auf, durch welche eine von oben eingeschobene Schraube 9' greift. Am oberen Ende des Vorhängeprofils 40 ist ein nach innen, d.h. gegen die Vorderseite 10' des Pfostens 10 vorspringendes Formstück 43 angeschweißt, welches eine Bohrung für den Durchgriff der Schraube 9' aufweist, die in eine darunter angeordnete Mutter 44 eindrehbar ist. Durch Anziehen der Schraube 9' ist das Vorhängeprofil 40 gegenüber dem Pfosten 10 derart hochziehbar, daß es durch den Angriff der Schrägen 5 der Haken 3 an dem oberen Rand der Lochungen 4 gleichzeitig in Richtung des Pfostens 10 gedrückt wird. Bei dieser Ausführungsform, bei welcher also beim Anziehen auf das Vorhängeprofil 30,40 eine nach oben gerichtete Kraft ausgegeübt wird, ist es - wie im unteren Teil von Fig. 14 dargestellt - ebenfalls möglich, die Haken 3 an den Pfosten 10 anzubringen, wobei die Haken dann nach unten abgewinkelt sind und in die in dem Vorhängeprofil 30 angeordneten Lochungen 4 eingreifen.

Wie aus Fig. 2 ersichtlich ist, stimmt die Teilung der Haken 3 nicht vollständig mit der Teilung der Horizontalstäbe 2 der Gittertafeln 20 überein. Die unteren drei Haken 3 und der oberste Haken 3 tragen jeweils Horizontalstäbe 2. Die übrigen Haken 3 sitzen aber an anderen Stellen, was eine Anbringung der Gittertafeln 20 in unterschiedlicher Höhe oder einen Höhenversatz aneinandergrenzender Gittertafeln 20 bei der Errichtung des Zauns auf einem geneigten Gelände ermöglichen soll. In dem Ausführungsbeispiel beträgt die vertikale Teilung der Gittertafeln 20 200 mm. Der zweite Haken 3 von oben hat vom obersten Haken 3 jedoch einen Abstand von 250 mm, und diese Teilung von 250 mm ist auch bei den beiden darunterliegenden Haken 3 eingehalten. Für das Abfangen des Gewichts der Gittertafel 20 und für das Einhängen bei der Montage reicht es aus, wenn eine Gittertafel nur auf einem Haken 3 aufliegt. Durch die gezeigte Anordnung ist es beispielsweise möglich, die rechte Gittertafel 20 50 mm tiefer als die linke Gittertafel einzuhängen, indem sie auf den zweiten Haken 3 von oben aufgelegt wird. Ein Auflegen auf die darunterliegenden Haken 3 ermöglicht eine Stufung von 100 bzw. 150 mm.

Bei der Montage der Ausführungsform nach den Fig. 1 bis 8 werden die Gittertafeln 20 in der gewünschten Weise auf die Haken 3 aufgelegt. Sodann wird vor jeden Pfosten das Vorhängeprofil 30 in Position gebracht, wobei die Haken 3 in die Bohrungen 4 eintreten. Sodann wird durch Anziehen der Schraube 9, gegebenenfalls unterstützt durch einen entsprechenden Hammerschlag, die vertikale Verlagerung des Vorhängeprofils 30 nach unten und die Verspannung der Gittertafel gegen die Vorderfläche 10' des Pfostens 10 bewerkstelligt. Damit ist die Montage bereits beendet. Es bedarf also nicht des Eindrehens einer Vielzahl von Schrauben oder ähnlicher Montagevorgänge. Der fertige Zaun zeichnet sich durch ein ruhiges und solides Erscheinungsbild aus. Es sind keine Befestigungsmittel sichtbar. Das Vorhängeprofil 30 hat die gleiche Breite wie der Zaunpfosten 10 und bildet mit diesem optisch eine Einheit.

In den Fig. 15 bis 17 ist ein Ausführungsbeispiel dargestellt, welches sich in zwei Hinsichten von den bisherigen Ausführungsbeispielen unterscheidet: einerseits besteht der Pfosten 10 hierbei nicht aus einem Rechteck-Hohlprofil, sondern seinerseits aus Gittermaterial mit paarig einander gegenüberliegenden Vertikalstäben 51,51' und zwischen diesen sich erstreckenden Horizontalstäben 52, die über die Vorderseite 10' des Pfostens 10 überstehen und dort die Haken 3 bilden. Die Fläche des Gittermaterials dieser Pfosten 10 erstreckt sich senkrecht zur Zaunfläche. Am oberen Ende dieses Pfostens 10 ist ein geeigneter Abschluß vorgesehen. Am unteren Ende erfolgt die Festlegung an einem Fundament in der üblichen Weise.

Die nach vorn überstehenden Enden der Horizontal stäbe 52 bilden die "befestigten" Schenkel 3' der Haken 3. Die "freien" Schenkel 3' sind zu einer sich im wesentlichen parallel zur Zaunfläche erstreckenden, nach oben gerichteten Öse 53 gebogen, die die Gefahr von Verletzungen an den Hakenenden erniedrigt. Das freie Ende 54 des die Öse 53 bildenden Stabes 52 verläuft nach unten und schräg gegen die Vorderseite 10' des Pfostens 10. Die Oberseite des freien Endes 54 bildet die Schräge 5.

Die Gittertafel 20 wird in die Haken 3 eingehängt. Die Bemessung des Hakens 3 ist so getroffen, daß der jeweils vordere Horizontalstab 2 der Gittertafel 20 auf der Schräge anliegt und gleichzeitig der gegenüberliegende hintere Horizontalstab 2 an der Vorderseite 10' des Pfostens 10 anstößt, bevor die Horizontalstäbe 2,2 auf der Oberseite des befestigten Schenkels 3' aufliegen.

Das freie Ende 54 der Öse 53 ist ein wenig elastisch nach außen verlagerbar, so daß bei Aufbringung einer vertikal nach unten gerichteten Kraft auf die Gittertafel 20 der jeweils vordere Horizontalstab 2 auf der Schräge 5 unter leichtem Wegdrücken des freien Endes 54 nach vorn abgleitet, bis die Auflage auf dem Schenkel 3' erreicht ist. Die Gittertafel 20 ist dann mit ihren Horizontalstäben 2,2 zwischen der durch die Vertikalstäbe 51 gebildeten Vorderseite 10' des Pfostens 10 federnd und spielfrei angespannt.

Diese Verspannungsposition wird in dem Ausführungsbeispiel durch ein an mindestens einem der übereinanderliegenden Haken 3 angebrachtes Halteelement 55,56 fixiert, welches einen den befestigten Schenkel 3' des Hakens 3 untergreifenden U-förmigen Bügel 55 mit Gewindeschenkeln umfaßt, der zwischen den auf dem Schenkel 3' aufliegenden Horizontalstäben 2,2 hindurchgreift. Die über die Horizontalstäbe 2,2 hinausragenden Enden der Schenkel durchgreifen ein auf den Horizontalstäben 2,2 aufliegendes U-Profil 56 und sind dort mit Muttern 57 (Fig. 17) verschraubt.

Es versteht sich, daß zum Niederhalten der Gittertafel 20 in der in den Fig. 15 und 16 wiedergegebenen Verspannungsstellung auch andere Niederhalter der bereits vorher beschriebenen Art gegebenenfalls zusätzlich zu den Halteelementen 55,56,57 eingesetzt werden können.

Die Ausführungsform nach Fig. 18 zeigt einen aus einem Rechteck-Hohlprofil bestehenden Pfosten 10 und an der Gittertafel 20 befestigte Haken 3 mit gegen die Vorderseite 10' des Pfostens 10 und nach unten gerichteten freien Schenkeln. Die Gittertafeln 20 werden mit den Haken 3 durch entsprechend positionierte und bemessene Lochungen 4 in der Vorderseite 10' des Pfostens 10 hindurchgeführt und dann nach unten gedrückt. Die Bemessung und Anordnung der Haken 3 ist so getroffen, daß die freien Schenkel 3" mit der Schräge 5 auf dem unteren Rand der Lochungen aufsitzen, bevor der befestigte Schenkel 3' dies tut. Auf diese Weise kann die Gittertafel 20 eine gewisse Strecke unter elastischer Verformung des freien Schenkels 3" nach unten verlagert werden, um eine senkrecht gegen die Vorderseite 10' des Pfostens 10 gerichtete Verspannungskraft auf die Gittertafel 20 zustande zu bringen.

## Patentansprüche

1. Zaun für Einfriedungs- und Begrenzungszwecke,
mit längs des Zaunverlaufs in Abständen aufeinanderfolgenden vertikalen Pfosten (10),
mit die Zaunfläche bildenden formsteifen Gittertafeln (20), die an ihren vertikalen Rändern mit einander benachbarten Pfosten (10,10) verbunden sind und aus sich kreuzenden, an den Kreuzungsstellen miteinander verbundenen, Horizontalstäbe (2) umfassenden Stäben (1,2) bestehen,
mit mehreren an über die Höhe verteilten Stellen des jeweiligen Pfostens (10) vorgesehenen Haken, die jeweils einen befestigten Schenkel (3') und einen abgebogenen freien Schenkel (3") umfassen, zum Festlegen der Gittertafeln (20) an den Pfosten (10)
und mit Mitteln zur Fixierung der Gittertafeln (20) in der auf die Haken (3) aufgelegten Position,
dadurch gekennzeichnet,
daß die Haken (3) auf der dem befestigten Schenkel (3') zugewandten Seite des freien Schenkels (3") eine sich von dem Ende (E) des freien Schenkels (3") des Hakens (3) gegen den befestigten Schenkel (3') hin dem Befestigungsende (B) des befestigten Schenkels (3') annähernde Schräge (5) aufweisen, die bei einer vertikalen Verlagerung als Gleitbahn für die Horizontalstäbe (2) zur keilartigen spielfreien Einspannung des Gitters (20) senkrecht zur Zaunfläche gegen den Pfosten (10) wirkt.

2. Zaun nach Anspruch 1, dadurch gekennzeichnet, dass an mindestens einem Pfosten (10) ein vertikales, mindestens zwei übereinanderliegende Horizontalstäbe (2) überbrückendes, sich vor den Gittertafeln (20) erstreckendes stabförmiges Vorhängeprofil (30,40) vorgesehen ist.

3. Zaun nach Anspruch 1, dadurch gekennzeichnet, daß die Gittertafel (20) selbst mit ihren Horizontalstäben (2) auf der Schräge (5) anliegt bzw. die Schräge (5) an der Gittertafel (20) selbst ausgebildet ist, so daß sie durch bloße vertikale Verlagerung unter Abgleiten über die Schräge (5) gleichzeitig gegen die Vorderfläche (10') des Pfostens (10) verlagerbar ist, wodurch ein Festspannen der Gittertafel (20) stattfindet.

4. Zaun nach Anspruch 2 oder 3, dadurch gekennzeichnet, daß mindestens ein am Pfosten (10) vertikal sich abstützendes Halteelement vorgesehen ist, mittels dessen das Vorhängeprofil (30,40) bzw. die Gittertafel (20) selbst in der Einspannungsposition vertikal fixierbar ist.

5. Zaun nach Anspruch 4, dadurch gekennzeichnet, daß mittels des Halteelements die vertikale Verlagerung des Vorhängeprofils (30,40) bzw. der Gittertafel (20) zumindest unterstützbar ist.

6. Zaun nach einem der Ansprüche 1 bis 5, dadurch gekennzeichnet, daß der freie Schenkel (3") der Haken (3) nach oben weist.

7. Zaun nach einem der Ansprüche 1 bis 5, dadurch, gekennzeichnet, daß der freie Schenkel (3") der Haken (3) nach unten weist.

8. Zaun nach einem der Ansprüche 1 bis 7, dadurch gekennzeichnet, daß die Haken (3) an der Vorderseite (10') des Pfostens (10) befestigt sind.

9. Zaun nach einem der Ansprüche 1 bis 7, dadurch gekennzeichnet, daß die Haken (3) an der Rückseite (40') des Vorhängeprofils (40) befestigt sind.

10. Zaun nach einem der Ansprüche 4 bis 9, dadurch gekennzeichnet, daß das Halteelement als am Pfosten (10) angreifender Niederhalter (7) für das Vorhängeprofil (30) bzw. die Gittertafel (20) ausgebildet ist.

11. Zaun nach einem der Ansprüche 4 bis 10, dadurch gekennzeichnet, daß das Halteelement als den Grundriß des Pfostens (10) überdeckendes, über das vorgehängte Vorhängeprofil (30,40) bzw. die Gittertafel (20) vorkragendes plattenförmiges Bauteil (7',17',33,41) ausgebildet ist.

12. Zaun nach einem der Ansprüche 4 bis 11, dadurch gekennzeichnet, daß das Halteelement auf dem oberen Ende des Pfostens befestigt ist.

13. Zaun nach einem der Ansprüche 10 bis 12, dadurch gekennzeichnet, daß das Halteelement am horizontalen oberen Ende des Vorhängeprofils (30) befestigt ist.

14. Zaun nach einem der Ansprüche 10 bis 13, dadurch gekennzeichnet, daß das Halteelement durch eine an den Rändern (7") nach unten umgebördelte, mit den umgebördelten Rändern (7") die oberen Enden des Pfostens (10) und des Vorhängeprofils (30) außen anliegend umgreifende Blechplatte (7') gebildet ist.

15. Zaun nach einem der Ansprüche 10 bis 13, dadurch gekennzeichnet, daß das Halteelement durch ein die oberen Enden des Pfostens (10) und des Vorhängeprofils (30) überdeckendes und außen anliegend umgreifendes Formteil (17) gebildet ist.

16. Zaun nach einem der Ansprüche 10 bis 15, dadurch gekennzeichnet, daß bei mittels eines Niederhalters (7) nach unten zu verlagerndem Vorhängeprofil (30) die Bemessung und Anordnung der Haken (3) und zugehörigen Lochungen (4) so getroffen ist, daß bei auf dem horizontalen oberen Ende des Pfostens (10) aufliegendem Niederhalter (7) die Gittertafeln (20) festgespannt sind.

17. Zaun nach einem der Ansprüche 10 bis 15, dadurch gekennzeichnet, daß mindestens eine vertikale am Pfosten (10) und am Vorhängeprofil (30,40) bzw. der Gittertafel (20) angreifende Schraube (9,9') vorgesehen ist, mittels derer die Gittertafel (20) verspannbar ist.

18. Zaun nach Anspruch 17, dadurch gekennzeichnet, daß am oberen Ende des Pfostens (10) eine Mutter (8) für die Schraube (9) angeschweißt ist.

19. Zaun nach einem der Ansprüche 1 bis 18, dadurch gekennzeichnet, daß der Pfosten (10) aus einem Rechteck-Hohlprofil besteht.

20. Zaun nach einem der Ansprüche 2 bis 19, dadurch gekennzeichnet, daß auch das Vorhängeprofil (30,40) aus einem Rechteck-Profil besteht.

21. Zaun nach Anspruch 20, dadurch gekennzeichnet, daß das Vorhängeprofil (30,40) mit den längeren Querschnittsseiten parallel zur Zaunfläche angeordnet ist.

22. Zaun nach einem der Ansprüche 2 bis 21, dadurch gekennzeichnet, daß das Vorhängeprofil (30,40) die gleiche Breite wie der Pfosten (10) hat.

23. Zaun nach einem der Ansprüche 19 bis 22, dadurch gekennzeichnet, daß ein im oberen Ende des Pfostens (10) angeordnetes Haltestück (11) vorgesehen ist, welches mit einem an einem Ende vorgesehenen zapfenartigen Ansatz (31) in eine Ausnehmung (32) in der Vorderseite (10') des Pfostens (10) eingreift und am anderen Ende eine gegen die Unterseite des Niederhalters (7,17) gerichtete Abwinklung (11') aufweist und in welches die den Niederhalter (7,17) durchgreifende Schraube (9) in einer Gewindebohrung (33) eingreift.

24. Zaun nach einem der Ansprüche 11 bis 23, dadurch gekennzeichnet, daß das plattenförmige Bauteil (41) in seinem das Vorhängeprofil (40) überdeckenden Bereich mindestens eine Lochung für den Durchgriff einer am oberen Ende des Vorhängeprofils (40) bzw. der Gittertafel (20) angreifenden Schraube (9') aufweist.

25. Zaun nach Anspruch 24, dadurch gekennzeichnet, daß am oberen Ende des Vorhängeprofils (40) bzw. der Gittertafel (20) auf deren der Vorderseite (10') des Pfostens (10) zugewandter Rückseite (40') ein gegen die Vorderseite (10') vorkragendes Formstück (43) mit mindestens einer Bohrung angebracht ist, in welche die Schraube (9') eingreift.

26. Zaun nach einem der Ansprüche 1 bis 25, dadurch gekennzeichnet, daß an einem Pfosten (10) aufeinandertreffende Gittertafeln (20,20) einander mit den benachbarten vertikalen Rändern überdecken und an jedem Pfosten (10) bzw. an jedem Vorhängeprofil (30) eine einzelne Reihe übereinanderliegender Haken (3) vorgesehen ist, auf denen die Ränder beider Gittertafeln (20,20) aufliegen.

27. Zaun nach einem der Ansprüche 1 bis 25, dadurch gekennzeichnet, daß an einem Pfosten (10) aufeinandertreffende Gittertafeln (20,20) mit den einander benachbarten vertikalen Rändern stumpf gegeneinanderstoßen und an jedem Pfosten (10) bzw. an jedem Vorhängeprofil (30) zwei nebeneinanderliegende Reihen übereinanderliegender Haken (3) vorgesehen sind, von denen jeweils zwei horizontal nebeneinander auf gleicher Höhe liegen und auf denen jeweils eine Gittertafel (20) aufliegt.

28. Zaun nach einem der Ansprüche 1 bis 27, dadurch gekennzeichnet, daß die Haken (3) eine von der Teilung der Gittertafel (20) um einen Bruchteil derselben abweichende Teilung derart aufweisen, daß benachbarte Gittertafeln (20,20) in unterschiedlicher Höhe einhängbar sind.

29. Zaun nach Anspruch 3, dadurch gekennzeichnet, daß die gegen den Pfosten (10) gerichtete Verlagerung nur durch den unmittelbaren Angriff (5) der Schräge an Horizontalstäben (2) der Gittertafel (20) bewirkt wird.

30. Zaun nach Anspruch 29, dadurch gekennzeichnet, daß der freie Schenkel des Hakens (3) zu einer im wesentlichen geschlossenen, im wesentlichen parallel zur Vorderseite (10') des Pfostens (10) gelegenen Öse (53) gebogen ist, die die Schräge (5) bildet.

31. Zaun nach Anspruch 30, dadurch gekennzeichnet, daß das freie Ende (54) der Öse (53) die Schräge (5) bildet.

32. Zaun nach einem der Ansprüche 1 bis 31, dadurch gekennzeichnet, daß das Halteelement eine an einem der Haken (3) und den mit diesem zusammenwirkenden Horizontalstäben (2) angreifende Klemmschelle (55,56,57) ist.

33. Zaun nach Anspruch 3, dadurch gekennzeichnet, daß die Haken (3) an der Gittertafel (20) angebracht und in einer vertikalen Ebene gebogen sind und in eine Lochung (4) in der Vorderseite (10') eines aus einem Hohlprofil bestehenden Pfostens (10) eingreifen.

34. Zaun nach einem der Ansprüche 1 bis 33, dadurch gekennzeichnet, daß die die Schräge (5) bildenden Hakenschenkel (3") geradlinig verlaufen.

35. Zaun nach einem der Ansprüche 1 bis 33, dadurch gekennzeichnet, daß die die Schräge (5) bildenden Hakenschenkel (3"') gekrümmt verlaufen.

## Claims

1. Fence for enclosure and boundary purposes,
with successive vertical posts (10) spaced apart along the length of the fence,
with rigid grids (20) forming the fence surface, connected at their vertical edges to adjacent posts (10,10) and comprising intersecting rods (1,2) connected together at their points of intersection and including horizontal rods (2),
with a number of hooks provided at vertically spaced points on the respective posts (10), each hook comprising an attached limb (3') and a bent-away (3") limb, for securing the grids (20) to the posts (10)
and with means for securing the grids (20) in position placed on the hooks (3),
characterised in that
the hooks (3) have on the side of the free limb (3") which faces towards the attached limb (3') a slope (5) from the end (E) of the of free limb (3") the hook (3) towards the attached limb (3') to the attachment end (B) of the attached limb (3'), which acts on vertical displacement as a sliding track for the horizontal rods (2) for wedge-like play-free clamping of the grid (20) against the posts (10) perpendicular to the plane of the fence.

2. Fence according to claim 1, characterised in that on at least one post (10) there is provided a vertical rod-shaped curtain profile (30,40) bridging across at least two superimposed horizontal rods (2) and extending in front of the grid (20).

3. Fence according to claim 1, characterised in that the grid (20) itself engages the slope (5) with its horizontal rods (2) or the slope (5) is formed on the grid (20) itself, so that it is displaceable by pure vertical displacement with sliding over the slope (5) simultaneously against the front face (10') of the post (10), causing clamping of the grid (20).

4. Fence according to claim 2 or 3, characterised in that at least one holding element is provided, abutting vertically on the post (10) and by means of which the curtain profile (30,40) or the grid (20) itself can be secured vertically in the clamped position.

5. Fence according to claim 4, characterised in that the vertical displacement of the curtain profile (30,40) or of the grid (20) is at least assisted by means of the holding element.

6. Fence according to one of claims 1 to 5, characterised in that the free limb (3") of the hook (3) points upwards.

7. Fence according to one of claims 1 to 5, characterised in that the free limb (3") of the hook (3) points downwards.

8. Fence according to one of claims 1 to 7, characterised in that the hook (3) is secured to the front face (10') of the post (10).

9. Fence according to one of claims 1 to 7, characterised in that the hook (3) is attached to the back face (40') of the curtain profile (40).

10. Fence according to one of claims 4 to 9, characterised in that the holding element is formed as a holding down member (7) for the curtain profile (30) or grid (20) and engaging the post (10).

11. Fence according to one of claims 4 to 10, characterised in that the holding element is in the form of a plate-shaped component (7',17',33,41) matching the plan outline of the post (10) and overhanging the previously suspended curtain profile (30,40) and/or the grid (20).

12. Fence according to one of claims 4 to 11, characterised in that the holding element is attached to the upper end of the post.

13. Fence according to one of claims 10 to 12, characterised in that the holding element is attached to the horizontal upper end of the curtain profile (30).

14. Fence according to one of claims 10 to 13, characterised in that the holding element is formed by a sheet metal plate (7') flanged- over downwards at its edges (7") and engaging externally around the upper ends of the post (10) and the curtain profile (30) with the flanged- over edges (7").

15. Fence according to one of claims 10 to 13, characterised in that the holding element is formed by a shaped component (17) overlying and engaging externally around the upper ends of the post (10) and of the curtain profile(30).

16. Fence according to one of claims 10 to 15, characterised in that, with a curtain profile (30) arranged for downward displacement by means of a holding-down device (7), the dimensions and arrangement of the hook (3) and associated holes (4) are such that with the holding-down device (7) engaging the horizontal upper end of the post (10) the grid (20) is clamped.

17. Fence according to one of claims 10 to 15, characterised in that at least one screw (9,9') is provided, engaging vertically the post (10) and the curtain profile (30,40) or the grid (20), and by means of which the grid (20) is clamped.

18. Fence according to claim 17, characterised in that a nut (8) for the screw (9) is welded onto the upper end of the post (10).

19. Fence according to one of claims 1 to 18, characterised in that the post (10) comprises a rectangular hollow section.

20. Fence according to one of claims 2 to 19, characterised in that the curtain profile (30,40) also comprises a rectangular section.

21. Fence according to claim 20, characterised in that the curtain profile (30,40) is arranged with the longer side of its cross-section parallel to the plane of the fence.

22. Fence according to one of claims 2 to 21, characterised in that the curtain profile (30,40) is of the same width as the post (10).

23. Fence according to one of claims 19 to 22, characterised in that a retaining piece (11) is arranged in the upper end of the post (10), having a peg-like projection (31) provided on one end engaging in a recess (32) in the front face (10') of the post (10), and having at its other end an angled portion pointing towards the underside of the holding-down device (7,17) and in which the screw (9) that passes through the holding-down device (7,17) engages in a screw-threaded bore (33).

24. Fence according to one of claims 11 to 23, characterised in that the plate-shaped component (41) has in its region which overlies the curtain profile (40) at least one hole for the passage of a screw (9') engaging the upper end of the curtain profile (40) or of the grid (20).

25. Fence according to claim 24, characterised in that on the upper end of the curtain profile (40) or of the grid (20) on the back face (40') of it which faces towards the front face (10') of the post (10) there is provided a shaped piece (43) overhanging towards the front face (10') and having at least one bore in which the screw (9') engages.

26. Fence according to one of claims 1 to 25, characterised in that grids (20,20) which meet at a post (10) have their adjacent vertical edges overlapping and on each post (10) or on each curtain profile (30) there is provided a single row of superimposed hooks (3) on which the edges of both grids (20,20) engage.

27. Fence according to one of claims 1 to 25, characterised in that grids (20) which meet one another at a post (10) abut endwise against one another with their vertical edges and on each post (10) and/or each curtain profile (30) there are provided two adjacent rows of superimposed hooks (3), horizontally adjacent pairs of which lie at the same height and on respective ones of which a respective grid (20) engages.

28. Fence according to one of claims 1 to 27, characterised in that the hooks (3) have a pitch which differs from the pitch of the grid (20) by a fraction of the latter in such a way that adjacent grids (20,20) can be mounted at different heights.

29. Fence according to claim 3, characterised in that displacement directed towards the post (10) is achieved only by the direct engagement (5) of the slope on the horizontal rods (2) of the grid (20).

30. Fence according to claim 29, characterised in that the free limb of the hook (3) is bent into a substantially closed eye (53) arranged substantially parallel to the front face (10') of the post (10) to form the slope (5).

31. Fence according to claim 30, characterised in that the free end (54) of the eye (53) forms the slope (5).

32. Fence according to one of claims 1 to 31, characterised in that the holding element is a clamping clip (55,56,57) engaging on of the hooks (3) and the horizontal rods (2) which cooperate with it.

33. Fence according to claim 3, characterised in that the hooks (3) are mounted on the grid (20) and bent in a vertical plane and engage in a hole (4) in the front face (10') of a post (10) which is in the form of a hollow section.

34. Fence according to one of claims 1 to 33, characterised in that the limbs (3") of the hook which form the slope (5) extend in a straight line.

35. Fence according to one of claims 1 to 33, characterised in that the limbs (3"') of the hook which form the slope (5) extend in a curve.

## Revendications

1. Clôture d'enceinte et de délimitation, dans laquelle
• des poteaux verticaux (10) sont espacés l'un de l'autre, le long du tracé de la clôture,
• des panneaux rigides de grillage (20), constituent la surface de la clôture en étant reliés par leurs bords verticaux aux poteaux successifs (10, 10), ces panneaux étant constitués de barres (1, 2) se croisant et reliées entre elles en des points de croisement, ces barres comprenant des barres horizontales (2),
• en des points répartis sur la hauteur des poteaux (10), sont prévus des crochets (3) comprenant chacun une branche (3') fixée au poteau et un branche libre recourbée (3") , ces crochets servant à fixer les panneaux de grillage (20) sur les poteaux (10),
• des moyens sont prévus pour fixer les panneaux de grillage (20) dans la position définie par les crochets (3),
caractérisée en ce que
les crochets (3) présentent sur le côté de la branche libre (3"), tourné vers la branche (3') mise en place, une pente (5) se rapprochant de l'extrémité (E) de la branche libre (3") du crochet (3) contre la branche mise en place à l'extrémité (13) de fixation de la branche (3') mise en place, pente (5) qui agit grâce à une prolongation verticale en forme de chemin glissant pour les barres horizontales pour le serrage en coin sans jeu du grillage (20) perpendiculairement à la surface de l'enceinte contre les poteaux (10).

2. Clôture selon la revendication 1,
caractérisée en ce que
sur au moins un poteau (10) il est prévu un profilé vertical suspendu (30, 40), en forme de barre, s'étendant devant les panneaux de grillage (20) et passant sur au moins deux barres horizontales (2) situées l'une au dessus de l'autre.

3. Clôture selon la revendication 1,
caractérisée en ce que
le panneau de grillage (20) est lui-même posé par ses barres horizontales (2) sur la pente (5) ou bien la pente (5) elle-même se trouve sur le panneau de grillage (20), de sorte que le panneau, par un simple déplacement vertical avec glissement sur la pente (5), peut être amené contre la face avant (10') du poteau (10), avec blocage du panneau (20) sur le poteau.

4. Clôture selon la revendication 2 ou 3,
caractérisée en ce que
il est prévu au moins un élément de maintien s'appuyant verticalement sur le poteau (10) et fixant verticalement le profilé suspendu (30, 40) ou le panneau de grillage (20) lui-même en position de serrage.

5. Clôture selon la revendication 4,
caractérisée en ce que
l'élément de maintien peut au moins apporter son soutien au déplacement vertical de profilé suspendu (30, 40) et au panneau de grillage (20).

6. Clôture selon une des revendications 1 à 5,
caractérisée en ce que
la branche libre (3") du crochet (3) est dirigée vers le haut.

7. Clôture selon une des revendications 1 à 5,
caractérisée en ce que
la branche libre (3") du crochet (3) est dirigée vers le bas.

8. Clôture selon une des revendications 1 à 7,
caractérisée en ce que
les crochets (3) sont fixés sur la face avant (10') des poteaux (10).

9. Clôture selon les revendications 1 à 7,
caractérisée en ce que
les crochets (3) sont fixés sur la face arrière (40') du profilé suspendu (40).

10. Clôture selon les revendications 4 à 9,
caractérisée en ce que
l'élément de maintien en forme de support (7) en prise sur le poteau (10) est réalisé pour le profilé suspendu (30) et le panneau de grillage (20).

11. Clôture selon les revendications 4 à 10,
caractérisée en ce que
l'élément de maintien est constitué par un composant en forme de plaque (7', 17', 33, 41) recouvrant la projection en plan du poteau (10) et débordant le profilé suspendu (30, 40) et le panneau de grillage (20).

12. Clôture selon les revendications 4 à 11,
caractérisée en ce que
l'élément de maintien est fixé sur l'extrémité supérieure du poteau.

13. Clôture selon les revendications 10 à 12,
caractérisée en ce que
l'élément de maintien est fixé sur l'extrémité horizontale supérieure du profilé suspendu (30).

14. Clôture selon les revendications 10 à 12,
caractérisée en ce que
l'élément de maintien est une plaque de tôle (7') présentant des bords rabattus (7") vers le bas enserrant de l'extérieur, avec les bords (7") rabattus, les extrémités supérieures du poteau (10) et du profilé suspendu (30).

15. Clôture selon les revendications 10 à 13,
caractérisée en ce que
la pièce de maintien est une pièce moulée (17) recouvrant les extrémités supérieures du poteau (10) et du profilé suspendu (30) sur lesquelles elle repose en les enserrant extérieurement.

16. Clôture selon les revendications 10 à 15,
caractérisée en ce qu'
avec un profilé suspendu déplaçable vers le bas en utilisant un support par le haut (7), la dimension et la position des crochets (3) et des perçages correspondants (4) sont conçues de manière que les panneaux de grillage (20) sont bloqués quand le support (7) repose sur l'extrémité horizontale supérieure du poteau (10).

17. Clôture selon les revendications 10 à 15,
caractérisée en ce qu'
il est prévu au moins une vis (9, 9') en prise verticalement avec le poteau (10) et avec le profilé suspendu (30, 40) ou le panneau de grillage (20), cette vis servant à haubaner le panneau de grillage (20).

18. Clôture selon la revendication 17,
caractérisée en ce qu'
un écrou (8) destiné à lavis (9) est soudé sur l'extrémité supérieure du poteau (10).

19. Clôture selon les revendications 1 à 18,
caractérisée en ce que
le poteau (10) est un profilé creux à section rectangulaire.

20. Clôture selon les revendications 2 à 19,
caractérisée en ce que
le profilé suspendu (30, 40) est également un profilé à section rectangulaire.

21. Clôture selon la revendication 20,
caractérisée en ce que
le profilé suspendu (30, 40) a les côtés les plus longs de sa section, disposés parallèlement à la surface de la clôture.

22. Clôture selon les revendications 2 à 21,
caractérisée en ce que
le profilé suspendu (30, 40) a la même largeur que le poteau (10).

23. Clôture selon les revendications 19 à 22,
caractérisée en ce qu'
il est prévu à l'extrémité supérieure du poteau (10), une pièce de maintien (11) qui à une extrémité, présente un appendice (31) en forme de tenon en prise dans un évidement (32) dans la face avant (10') du poteau (10) tandis que l'autre extrémité présente un coude (11') dirigé vers la face inférieure de la plaque support (7, 17), une vis (9) traversant le support (7, 17) pour venir en prise dans un alésage fileté (33).

24. Clôture selon les revendications 11 à 23,
caractérisée en ce que
le composant (41) en forme de plaque, dans sa partie recouvrant le profilé suspendu (40), présente au moins un trou permettant le passage d'une vis (9') en prise sur l'extrémité supérieure du profilé (40) ou du panneau de grillage (20).

25. Clôture selon la revendication 24,
caractérisée en ce qu'
à l'extrémité supérieure du profilé suspendu (40) ou du panneau de grillage (20) sur sa face arrière (40') située en regard de la face avant (10') du poteau (10), une pièce de forme (43) dépassant vers la face avant (10') vient en prise avec au moins un alésage dans lequel passe la vis (9').

26. Clôture selon les revendications 1 à 25,
caractérisée en ce que
les panneaux de grillage (10), qui se rejoignent le long d'un poteau (10), se recouvrent l'un l'autre par leurs bords verticaux voisins et, le long de chaque poteau (10) et de chaque profilé suspendu (30), il est prévu une rangée unique de crochets superposés (3) sur lesquels s'appuient les bords des deux panneaux de grillage (20, 20).

27. Clôture selon les revendications 1 à 25,
caractérisée en ce que
les panneaux de grillage (20, 20), qui se rejoignent le long d'un poteau (10) avec les bords verticaux mutuellement voisins, sont jointoyés bout à bout et il est prévu sur chaque poteau (10) et sur chaque profilé de rideau (30), deux rangées côte à côte de crochets (3) superposés disposés deux par deux à la même hauteur et sur chacun desquels s'appuie un des panneaux de grillage (20).

28. Clôture selon les revendications 1 à 27,
caractérisée en ce que
les crochets (3) présentent une répartition s'écartant de la division des panneaux de grillage (20) d'une fraction de celle-ci, de sorte que des panneaux de grillage voisins (20, 20) peuvent être suspendus à des hauteurs différente.

29. Clôture selon la revendication 3,
caractérisée en ce que
le décalage par rapport aux poteaux (10) est produit seulement par la prise directe de la pente (5) sur les barres horizontales (2) des panneaux de grillage (20).

30. Clôture selon la revendication 29,
caractérisée en ce que
la branche libre du crochet (3) est recourbée pour former un anneau (53) pratiquement fermé, sensiblement parallèle à la face avant (10') du poteau (10) et formant la pente (5).

31. Clôture selon la revendication 30,
caractérisée en ce que
l'extrémité libre (54) de l'anneau (53) constitue la pente (5).

32. Clôture selon les revendications 1 à 31,
caractérisée en ce que
l'élément de maintien est une coquille de serrage (55, 56, 57), montée sur un des crochets (3) et en prise avec les barres horizontales (2) coopérant avec ce crochet.

33. Clôture selon la revendication 3,
caractérisée en ce que
les crochets (3) sont montés sur les panneaux de grillage (20) et recourbés dans un plan vertical, et ils sont en prise dans une perforation (4) pratiquée dans la face avant (10') d'un poteau (10) constitué par un profilé creux.

34. Clôture selon les revendication 1 à 33,
caractérisée en ce que
les ailes de crochet (3") formant les pentes (5) sont rectilignes.

35. Clôture selon les revendications 1 à 33,
caractérisée en ce que
les ailes de crochet (3") formant les pentes (5) sont courbes.
